# FASCICULE DE BREVET EUROPEEN

(11) **EP 0 580 848 B1**
(45) Date de publication et mention de la délivrance du brevet: **18.09.1996**
(21) Numéro de dépôt: 93905379.9
(22) Date de dépôt: 10.02.1993
(51) Int. Cl.: F25B 17/08

(54) **DISPOSITIF POUR LA PRODUCTION DE FROID ET/OU DE CHALEUR PAR REACTION SOLIDE-GAZ**
Vorrichtung zum Erzeugen von Kälte und/oder Wärme mittels einer Reaktion zwischen einem festen Körper und einem Gas
COOLING AND HEATING DEVICE USING A SOLID-GAS REACTION

(30) Priorité: 14.02.1992 FR 9201680
(43) Date de publication de la demande: 02.02.1994
(73) Titulaire: ELF AQUITAINE, F-92400 Courbevoie (FR)
(72) Inventeur: CASTAING, Jean, F-66450 Pollestres (FR); NEVEU, Pierre, F-66300 Saint-Jean Lasseilles (FR)
(74) Mandataire: Timoney, Ian Charles Craig
(86) Numéro de dépôt international: FR9300135
(87) Numéro de publication internationale: WO9316339

(56) Documents cités:
- FR-A- 641 486
- FR-A- 2 377 589
- FR-A- 2 590 356
- US-A- 2 087 939
- US-A- 4 439 994
- US-A- 4 610 148
- US-A- 5 025 635
- US-A- 5 079 928

## Description

La présente invention concerne un dispositif pour produire du froid et/ou de la chaleur par réaction solide-gaz.

Le dispositif visé par l'invention est basé sur l'utilisation du système dit "pompe thermochimique", dont les caractéristiques principales sont les suivantes :
- on utilise pour le fonctionnement du système lui-même, l'énergie thermique ; l'énergie électrique n'est éventuellement utilisée que pour la circulation des fluides caloporteurs,
- on utilise, comme "moteur chimique" une réaction renversable entre un solide et un gaz du type :

La réaction est exothermique dans le sens 1, ce qui veut dire que dans ce sens, elle produit de la chaleur et endothermique dans le sens 2, c'est-à-dire que dans ce sens elle produit du froid.

Un tel système permet le stockage d'énergie sous forme chimique et présente des domaines d'application variés.

De plus, un tel système permet la production, à partir d'une source de chaleur à la température Ts, de chaleur à la température Tu telle que :$\text{Tu < Ts}$

Dans ce cas, le système est appelé "pompe à chaleur chimique".

Un tel système permet également la production, à partir d'une source de chaleur à la température T's, de chaleur à la température T'u telle que :$\text{T'u > T's}$

Dans ce cas, le système est appelé "thermo transformateur chimique".

Grâce à ce système, il est possible de produire de l'énergie frigorifique à partir d'une source de chaleur et de produire simultanément, à partir d'une source de chaleur à la température T"s, de la chaleur à la température T"u(T"u < T"s) et de l'énergie frigorifique.

Suivant les cas, l'utilisation de la chaleur ou du froid produit est simultanée à la consommation d'énergie à haute température (Ts, T's, T"s) ou différée dans le temps (effet de stockage).

Du document EP-A-0.382.586, on connaît un dispositif pour la production de froid et/ou de chaleur par réaction solide-gaz, comportant deux réacteurs contenant chacun un sel susceptible de réagir chimiquement avec un gaz, un condenseur et un évaporateur pour le gaz. Les éléments du dispositif sont disposés de façon à permettre au gaz de suivre un chemin d'un réacteur à l'autre en passant par le condenseur et l'évaporateur. A la fin de la réaction chimique, le réacteur pauvre en gaz se trouve à une température supérieure à celle du réacteur contenant le gaz venant de réagir avec le sel, les deux réacteurs se trouvant à des niveaux de pression différents. De la chaleur est envoyée par un système caloporteur, du réacteur se trouvant à la température supérieure au réacteur se trouvent à la température inférieur afin d'augmenter la température de ce dernier. La réaction chimique a ensuite lieu dans le sens inverse, une partie de la chaleur d'un réacteur servant comme source de chaleur de désorption du gaz de l'autre réacteur. Ce transfert de chaleur entre les deux réacteurs sert à améliorer l'efficacité du système.

Cependant, cette efficacité améliorée du système ne satisfait pas totalement les exigences commerciales requises pour un tel système.

Le document US-A-5,025,635 décrit un dispositif destiné à produire du froid et/ou de la chaleur comprenant deux ensembles de réacteur, chaque ensemble contenant plusieurs blocs de réactif dont chaque bloc contient un sel différent. Le dispositif comprend, de plus, un circuit caloporteur reliant les deux ensembles en traversant chaque bloc de réactif.

La présente invention a donc pour but de proposer un dispositif pour la production de froid et/ou de chaleur par réaction solide-gaz, dans lequel le transfert de chaleur entre les diverses chambres de réaction du dispositif est optimisé.

Pour ce faire, l'invention propose un dispositif pour produire du froid et/ou de la chaleur par réaction chimique comprenant au moins quatre réacteurs contenant chacun un sel susceptible de réagir chimiquement avec un gaz, une enceinte destinée à recevoir le gaz des réacteurs et une enceinte destinée à délivrer le gaz aux réacteurs, le dispositif étant agencé de façon que, lors de la réaction chimique, deux réacteurs se trouvent à un même niveau de pression supérieur et forment un premier ensemble, et deux réacteurs se trouvent à un même niveau de pression inférieur et forment un deuxième ensemble, le dispositif comprenant de plus un circuit fermé de fluide caloporteur destiné à transférer de la chaleur entre les deux ensembles, ce circuit comprenant, de plus, un refroidisseur et un dispositif de chauffage pour le fluide caloporteur, caractérisé en ce que les réacteurs se trouvant à un même niveau de pression sont disposés de manière concentrique afin que la chaleur puisse passer entre les réacteurs avoisinants uniquement par conduction.

Les avantages, ainsi que le fonctionnement de la présente invention apparaîtront plus clairement à la lecture de la description suivante faite d'une manière non limitative en référence aux dessins annexés sur lesquels :
- les figures 1A et 1B sont chacune un diagramme de Clapeyron pour un premier type de dispositif,
- les figures 2A et 2B sont chacune une vue schématique du premier type de dispositif ,
- les figures 3A et 3B sont chacune un diagramme de Clapeyron pour un deuxième type de dispositif ,
- les figures 4A et 4B sont chacune une vue schématique du deuxième type de dispositif, ces deux types de dispositif étant décrits pour la bonne compréhension de l'invention, et
- la figure 5 est une vue schématique d'un dispositif selon l'invention.

Le fonctionnement du dispositif selon l'invention est fondé sur la réaction entre un sel et un gaz. Comme il s'agit d'une véritable réaction chimique, on a un système monovariant à l'équilibre, c'est-à-dire qu'il existe une relation univoque entre la température et la pression de la forme log P = A - B/T, expression dans laquelle P est la pression, T la température en °K et A et B sont des constantes caractéristiques du couple sel/gaz utilisé.

Dans la description suivante, les phases de fonctionnement seront représentées dans un diagramme de Clapeyron tel qu'indiqué sur les figures 1A et 1B qui comportent des droites d'équilibre des sels utilisés.

Sur les figures 2A et 2B est représenté un dispositif pour produire du froid par réaction solide-gaz. Le dispositif comprend quatre chambres de réaction 10, 12, 14,16, appelées réacteurs, formées d'une enceinte contenant un mélange d'un sel et de graphite expansé, éventuellement recomprimé. Le dispositif comprend de plus un évaporateur 18 pour le gaz, ainsi qu'un condenseur 20 qui sont agencés de façon à pouvoir échanger de la chaleur avec leur environnement.

Les réacteurs 10 et 12 sont reliés, dans l'exemple illustré sur la figure 2A, au condenseur 20 par des conduits 22 et 24 qui sont munis d'une vanne 26 afin de pouvoir permettre, sélectivement, le passage de gaz entre les réacteurs 10, 12 et le condenseur 20. De manière analogue, les réacteurs 14 et 16 sont reliés à l'évaporateur 18 par des conduits 30 et 32 munis d'une vanne 34 afin de pouvoir permettre, sélectivement, le passage de gaz entre les réacteurs 14, 16 et l'évaporateur 18.

A un moment donné du cycle de réaction, les réacteurs 10, 12, 14, 16 se trouvent aux températures et aux pressions représentées sur le diagramme de la figure 1A. Comme il ressort du diagramme, le réacteur 10 se trouve à une température supérieure à celle du réacteur 12, et le réacteur 14 se trouve à une température inférieure à celle du réacteur 16.

Au lieu de transférer de la chaleur d'un premier réacteur, à une température élevée et un niveau de pression bas, à un deuxième réacteur à une température inférieure et un niveau de pression supérieur, le transfert de chaleur s'effectue entre deux réacteurs situés au même niveau de pression.

Comme représentés sur la figure 2, les réacteurs 10, 12, 14, 16 sont munis chacun d'un échangeur de chaleur associé 38, 40, 42 et 44, ces échangeurs étant reliés ensemble par un conduit 46, afin de former un circuit caloporteur 45. Un refroidisseur 48 est monté dans le conduit 46 entre les réacteurs 12 et 14, et un dispositif de chauffage, par exemple un brûleur 50, est monté dans le conduit 46 entre les réacteurs 16 et 10.

Lors de la mise en oeuvre du dispositif, le gaz passe par les conduits 22, 24 et 30, 32 entre les réacteurs, le condenseur 20 et l'évaporateur 18 conformément au cycle représenté sur la figure 1A. A un instant donné du cycle, les réacteurs 10, 12, 14 et 16 se trouvent aux températures et aux pressions illustrées sur la figure 1, les réacteurs 10 et 12 se trouvant à une pression élevée et les réacteurs 14 et 16 se trouvant à une pression inférieure. Le circuit caloporteur 45 est mis en fonctionnement, le fluide caloporteur circulant, sous l'effet d'une pompe (non représentée) dans le sens des flèches 52.

De la chaleur provenant du réacteur 10, qui se trouve à une température T₁ est envoyée au réacteur 12 se trouvant à une température inférieure T₂. Le fluide caloporteur, refroidi après son passage à travers le réacteur 12, est ensuite refroidi davantage par le refroidisseur 48 et sort de ce dernier à une température T₃. Le fluide caloporteur refroidi passe alors par le réacteur 14 puis par le réacteur 16, qui se trouve à une température T4 avant de passer par le brûleur 50 afin de retrouver le niveau de température de départ T₁.

La réaction entre les sels utilisés dans les réacteurs et le gaz, qui est par exemple de l'ammoniac, est reversible, les réactions dans les deux sens formant ensemble un cycle. Afin de terminer un cycle, les réacteurs 10 et 12 sont reliés par des conduits 52 et 54 à l'évaporateur 18 et les réacteurs 14 et 16 sont reliés au condenseur 20 par des conduits 56 et 58 comme représenté sur la figure 2B. A la fin de la réaction, les réacteurs 10 et 12 et les réacteurs 14 et 16 se trouvent dans des positions inversées par rapport à celles représentées sur la figure 1A. Le circuit caloporteur est ensuite mis en route dans le sens inverse, tel que représenté par les flèches 60 sur la figure 1B. L'effet de transfert de chaleur provoqué par le passage du fluide caloporteur est analogue à celui décrit ci-avant.

Sur les figures 4A et 4B est représenté un deuxième type de dispositif pour produire du froid ou de la chaleur par réaction solide-gaz. Ce dispositif diffère de celui de la figure 2 en ce que le condenseur 20 et l'évaporateur 18 ont été remplacés par des réacteurs. Le dispositif comprend ainsi six réacteurs 80, 82, 84, 86, 88 et 90, dont quatre 82, 84, 88 et 90 sont reliés à un brûleur 92 et à un refroidisseur 94 par un circuit caloporteur 96.

A un instant donné du cycle de réaction, les réacteurs se trouvent aux températures et aux pressions illustrées sur la figure 3A, les réacteurs 80, 82 et 84 se trouvant au même niveau de pression, mais à des températures différentes, les réacteurs 86, 88 et 90 se trouvant à un même niveau de pression inférieur, mais également à des températures différentes. Le circuit caloporteur 96 est ensuite mis en opération, le fluide caloporteur circulant dans le sens des flèches 98. Comme c'était le cas pour le dispositif de la figure 2, le fluide caloporteur transfère la chaleur successivement entre les réacteurs 84 et 82 se trouvant au niveau de pression supérieur, les réacteurs se trouvant à des températures associées T₁ et T₂. Le fluide caloporteur passe ensuite par le refroidisseur 94 afin d'en réduire la température à T₃ avant de passer successivement par les réacteurs 88 et 90, la température du fluide croissant de T₃ à T₄ lors de ce passage. Comme dans l'exemple de la figure 1, le fluide caloporteur est ensuite réchauffé dans le brûleur 92 à une température T₁.

De manière analogue à celle du dispositif de la figure 1B, la réaction a ensuite lieu dans le sens inverse, et, à un instant donné du cycle les réacteurs se trouvent aux températures et aux pressions indiquées sur la figure 3B. Comme représenté sur les figures 3B et 4B, le fluide caloporteur circule en sens inverse tel qu'indiqué par les flèches 100.

Ainsi, lors de chaque étape du cycle de réaction, un circuit caloporteur assure le transfert de chaleur entre des réacteurs se trouvant à un même niveau de pression élevé, la chaleur passant d'un réacteur se trouvant à une température donnée à un réacteur à une température inférieure. Quant aux réacteurs se trouvant à un même niveau de pression inférieur, le fluide caloporteur est réchauffé lors de son passage par les réacteurs successifs, le fluide caloporteur passant d'un réacteur à une température donnée à un réacteur à une température supérieure.

Les dispositifs des figures 1 à 4 comprennent chacun un circuit caloporteur destiné à transférer de la chaleur d'un premier réacteur à un deuxième. Sur la figure 5 est représenté un dispositif selon l'invention, dans lequel la chaleur passe d'un réacteur à un autre d'une même série uniquement par conduction, c'est-à-dire sans avoir recours à un circuit caloporteur entre les réacteurs.

Dans cet exemple, un réacteur cylindrique 112 est disposé à l'intérieur d'un premier réacteur annulaire 114, disposé lui-même à l'intérieur d'un deuxième réacteur annulaire 116, les trois réacteurs étant agencés afin d'assurer une bonne conductivité thermique entre eux. Un échangeur de chaleur 118, relié à un circuit caloporteur représenté schématiquement en 120 est disposé à l'intérieur du réacteur cylindrique 112. Cet ensemble des trois réacteurs 112, 114 et 116 est relié, dans l'exemple illustré, à un deuxième ensemble analogue qui est formé de trois réacteurs 122, 124 et 126. Le fluide caloporteur, après son passage par l'échangeur de chaleur 118, passe par un autre échangeur de chaleur 128 qui est en communication thermique avec le réacteur 116. Le fluide passe ensuite par un refroidisseur 130, un échangeur de chaleur 132 en communication thermique avec le réacteur 126, un échangeur 134 disposé à l'intérieur du réacteur 122, un brûleur 136 avant de repasser par l'échangeur 118. Le fonctionnement de ce type de dispositif est analogue à celui du dispositif des figures 3 et 4.

La performance d'un dispositif pour produire du froid et/ou de la chaleur par réaction chimique solide-gaz peut être évaluée en utilisant la notion économique du coefficient de performance ou COP.

A titre d'exemple, on calcule le COP d'un dispositif correspondant à celui de la figure 2A.

Dans cet exemple, les réacteurs 12 et 14 contiennent chacun du CaCl₂ réagissant avec 4 moles d'ammoniac, soit CaCl₂.8NH₃ à 4NH₃, les réacteurs 10 et 16 contenant chacun du NiCl₂ réagissant avec 4 moles d'ammoniac, soit NiCl₂.6NH₃ à 2NH₃.

La température du fluide caloporteur sortant du brûleur 50 est de 285°C, la température T3 est de 35°C, et à la sortie de l'évaporateur est de 5°C.

Le COP défini par le rapport des énergies froides produites par rapport à l'énergie haute température est égal à 1,07, étant donné que l'échauffement ou le refroidissement du fluide caloporteur dans un réacteur en cours d'absorption, ou de désorption du gaz correspond à 80 % de l'élévation maximale possible, ou de la diminution maximale possible. Ceci correspond à l'écart entre la température d'entrée du fluide caloporteur et la température d'équilibre du réactif à la pression considérée.

Si, pour le même dispositif, le condenseur est remplacé par un réacteur 80 contenant du BaCl₂ (8-ONH₃), et l'évaporateur est remplacé par un réacteur 86 contenant le même sel, le COP est de 1,60.

Dans chaque mode de réalisation, de la chaleur est transférée entre des réacteurs se trouvant, à un instant du cycle, à un même niveau de pression donné. Ce transfert de chaleur peut s'effectuer par un fluide caloporteur ou par simple conduction. Les réacteurs se trouvant au même niveau de pression peuvent être reliés à un circuit caloporteur associé ou à un circuit qui est commun à tous les réacteurs du dispositif.

Le dispositif selon l'invention comprend deux ensembles de réacteurs, chaque ensemble étant formé de plusieurs réacteurs et étant destinée à être reliée à un condenseur ou à un évaporateur. Alternativement, le condenseur et l'évaporateur peuvent être remplacés chacun par un réacteur associé qui est destiné à recevoir ou à libérer le gaz.

## Revendications

1. Dispositif pour produire du froid et/ou de la chaleur par réaction chimique comprenant au moins quatre réacteurs contenant chacun un sel susceptible de réagir chimiquement avec un gaz, une enceinte destinée à recevoir le gaz des réacteurs et une enceinte destinée à délivrer le gaz aux réacteurs, le dispositif étant agencé de façon que, lors de la réaction chimique, deux réacteurs se trouvent à un même niveau de pression supérieur et forment un premier ensemble, et deux réacteurs se trouvent à un même niveau de pression inférieur et forment un deuxième ensemble, le dispositif comprenant de plus un circuit fermé de fluide caloporteur destiné à transférer de la chaleur entre les deux ensembles, ce circuit comprenant, de plus, un refroidisseur et un dispositif de chauffage pour le fluide caloporteur, caractérisé en ce que les réacteurs se trouvant à un même niveau de pression sont disposés de manière concentrique afin que la chaleur puisse passer entre les réacteurs avoisinants uniquement par conduction.

2. Dispositif selon la revendication 1 caractérisé en ce que l'enceinte destinée à recevoir le gaz comprend un condenseur, l'enceinte destinée à délivrer le gaz comprenant un évaporateur.

3. Dispositif selon la revendication 1 caractérisé en ce que l'enceinte destinée à recevoir le gaz et l'enceinte destinée à délivrer le gaz comprennent chacune un réacteur.

4. Dispositif selon l'une des revendications 1 à 3 caractérisé en ce que chaque ensemble comprend trois réacteurs.

## Patentansprüche

1. Vorrichtung zur Erzeugung von Kälte und/oder Wärme durch chemische Reaktion
- mit wenigstens vier Reaktoren, die jeweils ein Salz, das mit einem Gas chemisch reagieren kann, einen zur Aufnahme des Gases der Reaktoren vorgesehenen Raum und einen Raum aufweisen, der dazu vorgesehen ist, den Reaktoren das Gas zuzuführen,
- wobei die Vorrichtung so ausgebildet ist, daß bei der chemischen Reaktion zwei Reaktoren ein gleiches, höheres Druckniveau haben und eine erste Einheit bilden, und zwei Reaktoren ein gleiches, niedrigeres Druckniveau haben und eine zweite Einheit bilden,
- wobei die Vorrichtung weiterhin einen geschlossenen Wärmeträgerfluidkreislauf aufweist, der zur Wärmeübertragung zwischen den beiden Einheiten dient, und
- wobei dieser Kreislauf weiterhin eine Kühleinrichtung und eine Heizeinrichtung für das Wärmeträgerfluid hat,
dadurch gekennzeichnet,
- daß die Reaktoren, die ein gleiches Druckniveau haben, konzentrisch angeordnet sind, damit der Wärmeübergang zwischen den benachbarten Reaktoren ausschließlich durch Leitung erfolgen kann.

2. Vorrichtung nach Anspruch 1, dadurch gekennzeichnet, daß der zur Aufnahme des Gases vorgesehene Raum einen Kondensator und der zur Zuführung des Gases vorgesehene Raum einen Verdampfer aufweist.

3. Vorrichtung nach Anspruch 1, dadurch gekennzeichnet, daß der zur Aufnahme des Gases vorgesehene Raum und der zur Zuführung des Gases vorgesehene Raum jeweils einen Reaktor aufweisen.

4. Vorrichtung nach einem der Ansprüche 1 bis 3, dadurch gekennzeichnet, daß jede Einheit drei Reaktoren umfaßt.

## Claims

1. Device for producing cold and/or heat by chemical reaction comprising at least four reactors each containing a salt which is capable of reacting chemically with a gas, a vessel intended to receive the gas from the reactors and a vessel intended to supply the gas to the reactors, the device being designed in such a manner that, during the chemical reaction, two reactors are at a higher pressure, and form a first assembly, and two reactors are at a lower pressure, and form a second assembly, the device furthermore comprising a closed circuit of heat-exchanging fluid intended to transfer heat between the two assemblies, this circuit furthermore comprising a cooler and a heating device for the heat-exchanging fluid, characterised in that the reactors having the same pressure are arranged in a concentric manner, in order that the heat may pass between the adjacent reactors purely by conduction.

2. Device according to Claim 1, characterised in that the vessel intended to receive the gas comprises a condenser, the vessel being intended to supply the gas comprising an evaporator.

3. Device according to Claim 1, characterised in that the vessel intended to receive the gas and the vessel intended to supply the gas each comprise a reactor.

4. Device according to one of CLaims 1 to 3 characterised in that each assembly comprises three reactors.
